# FASCICULE DE BREVET EUROPEEN

(11) **EP 0 027 404 B1**
(45) Date de publication et mention de la délivrance du brevet: **18.07.1984**
(21) Numéro de dépôt: 80401404.1
(22) Date de dépôt: 03.10.1980
(51) Int. Cl.: H01H 71/24, H01F 7/16, H01H 71/08

(54) **Disjoncteur électrique miniature à boîtier moulé**
Elektrischer Miniaturschutzschalter mit gegossenem Gehäuse
Miniature electric circuit breaker in moulded case

(30) Priorité: 16.10.1979 FR 7925859
(43) Date de publication de la demande: 22.04.1981
(73) Titulaire: MERLIN GERIN, F-38050 Grenoble Cédex (FR)
(72) Inventeur: Barral-Baron, Jean, F-38050 Grenoble Cedex (FR); Lazareth, Michel, F-38050 Grenoble Cedex (FR); Reynaud, François, F-38050 Grenoble Cedex (FR)
(74) Mandataire: Kern, Paul

## Description

L'invention est relative à un disjoncteur électrique miniature à boîtier moulé comprenant:
- une chambre de coupure encadrée par deux électrodes de guidage de l'arc, agencées pour capter un arc tiré entre des contacts lors de leur séparation,
- un déclencheur électromagnétique à bobine et à noyau plongeur commandant un verrou de déclenchement lors de l'apparition d'un défaut pour provoquer l'ouverture automatique desdits contacts,
une tige d'actionnement accouplée au noyau plongeur et agissant sur un contact mobile pivotant pour accélérer le déplacement du contact mobile vers la position d'ouverture lors de l'excitation de la bobine du déclencheur,
- et un fourreau de guidage en translation du noyau plongeur.

On connaît des disjoncteurs du genre mentionné (FR-A-2 344 949 et 2 344 950), qui remplacent avantageusement les fusibles de protection dans les circuits basse tension de distribution d'énergie électrique et dans lesquels le moyau plongeur du déclencheur électromagnétique exerce une traction sur le contact mobile pivotant pour accélérer son déplacement et accroître la rapidité de coupure de l'arc tiré entre les contacts. Le noyau plongeur est guidé linéairement tandis que le contact mobile pivote et dans la liaison entre l'extracteur et le contact intervient un glissement. Il a été constaté que le frottement qui en résulte n'est pas négligeable et que le freinage correspondant du déplacement du moyau influence la rapidité de réponse du déclencheur. Ce déplacement est également freiné par l'effet de piston du noyau coulissant dans le fourreau.

La présente invention a pour but de remédier à ces inconvénients et elle est caractérisée par le fait que ledit noyau plongeur présente une forme générale en tonneau ou en ogive ménageant des intervalles de passage de l'air comprimé par l'effet de piston engendré lors du déplacement rapide du noyau plongeur à l'intérieur du fourreau et autorisant un mouvement limité de pivotement du noyau à l'intérieur du fourreau au cours de la course d'ouverture du contact mobile pivotant. Les passages d'air ménagés sur le noyau plongeur évitent un freinage par effet de piston et la forme en tonneau permet un pivotement limité à l'intérieur du fourreau pour compenser les variations de positionnement au cours du pivotement du contact mobile.

Le document DE-A-2 330 839 fait connaître un électro-aimant à noyau plongeur guidé dans un fourreau cylindrique par une bague intercalaire. Pour éviter l'effet de piston la bague présente des encoches de passage de l'air. Le noyau plongeur ne peut effectuer un mouvement de pivotement.

Selon un développement de l'invention le noyau fixe du déclencheur électromagnétique est assujetti à la carcasse de la bobine par un circlips se prolongeant par une lame élastique agissant sur le verrou de mécanisme du disjoncteur. Une même pièce assure la double fonction de verrouillage du noyau fixe et de rappei du verrou ce qui permet une réduction du coût de fabrication et de montage du disjoncteur.

La disposition des éléments constitutifs du déclencheur électromagnétique à l'intérieur d'un fourreau se prête à une simplification du montage en prévoyant selon un autre développement de l'invention un encliquetage du fourreau sur le noyau fixe après insertion du noyau plongeur et du ressort de rappel à l'intérieur du fourreau. Cet encliquetage maintient les éléments assemblés qui par la suite peuvent être mise en place à l'intérieur de la bobine du déclencheur en un seul bloc.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
la figure 1 est une vue schématique en coupe axiale du disjoncteur selon l'invention;
la figure 2 est une vue partielle, à échelle agrandie, de la fig. 1, montrant le déclencheur électromagnétique;
la figure 3 est une vue explosée du déclencheur électromagnétique selon la fig. 2;
les figures 4, 5 et 6 sont respectivement des coupes suivant les lignes IV-IV, V-V et VI-VI de la fig. 3.

Sur les figures, un pôle d'un disjoncteur électrique miniature comporte un boîtier 10 en une matière isolante moulée ayant sur la face avant 12 une manette 14 de manoeuvre du disjoncteur et sur les deux faces latérales étroites des bornes de connexion 16, 28 d'entrée et de sortie du disjoncteur. A l'intérieur du boîtier 10 sont logés un contact mobile 20 et un contact fixe 22, relié par un conducteur en boucle 24 à la borne 16. Le contact mobile 20 est commandé par un mécanisme de commande qui sera décrit en détail par la suite. Dans le boîtier 10 sont également logés un déclencheur thermique formé par un bilame 26 et un déclencheur électromagnétique 28 susceptible de provoquer en cas de surcharge ou de court-circuit une ouverture automatique des contacts 20, 22. Dans la partie inférieure du boîtier 10 est disposée une chambre de coupure 30 constituée par un empillage de tôles 32 qui s'étendent parallèlement à la face arrière 34 du boîtier 10. Des griffes de fixation 36, solidaires de la face arrière 34, sont susceptibles de coopérer avec un rail DIN symétrique de support d'une manière bien connue des spécialites.

Le contact mobile 20 s'étend sensiblement perpendiculairement au plan des tôles 32, le manière à tirer un arc entre les contacts 20, 22 lors de leur séparation, dont la direction initiale est sensiblement parallèle aux tôles 32. Le conducteur en boucle 24 se prolonge au-delà du contact fixe 22 pour constituer une électrode ou corne d'arc 38, qui se termine par une plaque délimitant la chambre de coupure 30. Le côté opposé de la chambre de coupure 30 est délimité par une électrode 40, électriquement reliée de la manière décrite ci-après à la borne de sortie 18.

Le mécanisme de commande du contact mobile 20 est décrit en détail dans FR-A-2 344 949, et ne sera résumé par la suite que sommairement. Le contact mobile 20 est articulé sur un bras de contact 44 monté à pivotement sur un culbuteur 46 attaqué par une genouillère 48 dont l'une des biellettas est formée par une extension 50 de la manette 14. Un pivotement de la manette 14 provoque l'extension ou la brisure de la genouillère 48 et par pivotement du culbuteur 46 l'écartement ou le rapprochement du contact mobile 20 du contact fixe 22. Un levier de déclenchement 52, monté à pivotement sur un axe 54, coopère avec l'extrémité 56 du bras de contact 44, de manière à solidariser ce dernier au culbuteur 46. Un verrou 48 est monté à rotation sur un pivot 60 et présente un nez 62 d'accrochage de l'extrémité du levier de déclenchement 52. Dans la position de verrouillage, représentée à la fig. 1, le levier de déclenchement 52 est retenu par le verrou 58 dans la position active permettant une transmission du mouvement de pivotement de la manette 14 au contact mobile 20 pour une commande manuelle d'ouverture et de fermeture du disjoncteur. Une ouverture automatique des contacts 20, 22 est provoquée par un pivotement dans le sens des aiguilles d'une montre du verrou 58, qui libère le levier de déclenchement 52, ce dernier pivotant dans le sens trigonométrique pour libérer l'extrémité 56 du bras de contact 44. Sous l'action d'un ressort (non représenté) le bras de contact pivote vers la position d'ouverture le verrou 58 est actionné par la déflexion du bilame 26 en cas de surcharge et par le déclencheur électromagnétique 28 lors de l'apparition d'un court-circuit.

En se référant plus particulièrement aux figures 2 à 6, on voit que le déclencheur électromagnétique 28 comporte une carcasse 64 en un matériau ferromagnétique qui entoure une bobine 68 montée sur un fourreau 70 isolant tubulaire obturé à l'une de ses extrémités par un fond 72. A l'intérieur du fourreau 70 en forme de manchon isolant est monté à coulissement un noyau plongeur 74 et un noyau magnétique fixe 76. La forme générale du noyau plongeur 74 est celle d'un tonneau ou d'une ogive dont la section transversale médiane est en forme de carré à arêtes 78 arrondies (voir fig. 4). En position insérée du noyau plongeur dans le fourreau 70, les arêtes 78 constituent des lignes de guidage au contact de la paroi interne du forreau 70, les intervalles subsistant entre les côtés du carré du noyau plongeur 74 et le pourtour du fourreau 70 délimitant des orifices de passage de l'air. Il est facile de comprendre que le noyau plongeur 74 agissant comme un piston se déplaçant dans le cylindre 70 n'est pas freiné dans son déplacement par la compression de l'air qui peut s'échapper librement par les intervalles ménagés entre le piston et le cylindre. La forme en ogive du noyau plongeur 74 autorise un pivotement limité à l'intérieur du fourreau 70. Au noyau plongeur 74 est solidarisée une tige d'actionnement 80, qui traverse un orifice ménagé dans le fond 72 du fourreau 70 et coopère avec le bras de contact 44. Le noyau plongeur 74 coopère par son côté opposé avec un poussoir 82, qui traverse un orifice 84 ménagé dans le noyau fixe 76 et est sollicité en appui du noyau plongeur 74 par un ressort 86. L'extrémité du poussoir 82 coopère avec le verrou 58 pour déplacer ce dernier en position de déverrouillage lors d'une excitation du déclencheur électromagnétique 28. Le noyau fixe 76 présente sur son pourtour externe des alvéoles 88 dans lesquels viennent s'encliqueter en position montée des bossages 90 ménagés sur le fourreau 70. Le noyau fixe 76 présente de plus un collet 91 traversant un orifice 92 ménagé dans la carcasse 64 et recevant un circlips de fixation 94, de manière à solidariser rigidement le noyau fixe 76 à la carcasse 64. Le circlips 94 est constitué par l'extrémité d'un ressort à lame 96 en forme d'épingle à cheveux dont l'extrémité opposée coopère avec le verrou 58 pour solliciter ce dernier en position de verrouillage.

. La bobine 68 est reliée électriquement, d'une part par une tresse 98 au contact mobile 20, et d'autre part par une tresse 100 au bilame 26 dont l'extrémité opposée est fixée à la carcasse 64, elle-même reliée à la borne 18. La plaque 40 de délimitation de la chambre de coupure 30 est fixée à la carcasse 64 du côté du bras de contact 44. Il est facile de comprendre qu'en position fermée des contacts 20, 22, le courant passe de la borne 16 par les contacts 22, 20, la tresse 98, la bobine 68, la tresse 100, le bilame 26 vers la borne 18. En cas de surcharge ou de court-circuit, le verrou 58 est actionné respectivement par le bilame 26 ou le déclencheur électromagnétique 28, de manière à provoquer l'ouverture automatique des contacts 20, 22. L'arc tiré entre les contacts séparés 20, 22 se déplace le long de la corne 38 et commute sur la plaque 40 en mettant hors circuit la bobine 68 et le bilame 26 d'une manière bien connue des spécialistes. On se reportera avantageusement au brevet français précité pour une description plus détaillée du fonctionnement du disjoncteur. Il suffit de rappeler que la section polygonale plus particulièrement carrée du noyau plongeur 74 évite tout effet de piston susceptible de freiner le déplacement du noyau plongeur 74. La forme en ogive du noyau plongeur 74 permet un pivotement et de ce fait une inclinaison de la tige d'actionnement 80 qui se positionne pour exercer sur le contact mobile 20 un effort de traction en direction d'ouverture du contact mobile 20.

Le fourreau 70 à bossages 90 facilite le montage du déclencheur électromagnétique qui est effectué de la manière suivante:
Dans l'intérieur du fourreau 70 sont insérés successivement le noyau plongeur 74 avec sa tige d'actionnement 80, le poussoir 82, le ressort de rappel 86 et le noyau fixe 76. En fin de course d'enfoncement du noyau fixe 76 à l'encontre du ressort 86, les bossages 90 viennent s'encliqueter dans les alvéoles 88 pour solidariser le noyau fixe, formant obturateur, au fourreau 70 de gainage. Ce sous-ensemble peut être préassemblé et lors du montage du disjoncteur mis en place en un seul bloc par l'insertion du collet 91 dans l'orifice ménagé dans la carcasse 64. La mise en place du circlips 94 assujettit ce sous-ensemble à la carcasse 64. Lors de la mise en place du déclencheur électromagnétique 28 dans le boîtier 10 le fond 72 du fourreau 70 vient en appui de butées 102 solidaires du boîtier 10. La mise en place et le positionnement du ressort de rappel 86 s'effectuent automatiquement par la mise en place du circlips 94.

## Revendications

1. Disjoncteur électrique miniature à boîtier moulé comprenant:
- une chambre de coupure (30) encadrée par deux électrodes (38, 40) de guidage de l'arc, agencées pour capter un arc tiré entre des contacts (20, 22) lors de leur séparation,
- un déclencheur électromagnétique (28) à bobine (68) et à noyau plongeur (74) commandant un verrou (58) de déclenchement lors de l'apparition d'un défaut pour provoquer l'ouverture automatique desdits contacts (20, 22),
- une tige d'actionnement (80) accouplée au noyau plongeur (74) et agissant sur un contact mobile pivotant (20) pour accélérer le déplacement du contact mobile (20) vers la position d'ouverture lors de l'excitation de la bobine (68) du déclencheur (28),
-et un fourreau (70) de guidage en translation du noyau plongeur (74),
caractérisé par le fait que ledit noyau plongeur (74) présente une forme générale en tonneau ou en ogive ménageant des intervalles de passage de L'air comprimé par l'effet de piston engendré lors du déplacement rapide du noyau plongeur (74) à l'intérieur du fourreau (70) et autorisant un mouvement limité de pivotement du noyau à l'intérieur du fourreau (70) au cours de la course d'ouverture du contact mobile (20) pivotant.

2. Disjoncteur électrique selon la revendication 2, à fourreau (70) de forme interne cylindrique, caractérisé en ce que le ventre de noyau (74) en tonneau présente une section carrée pour ménager des passages entre le noyau (74) et le contour circulaire de fourreau (70).

3. Disjoncteur électrique selon la revendication 1 ou 2, ayant un noyau fixe (76) coopérant avec le noyau plongeur (74) mobile et inséré dans l'extrémité du fourreau (70), caractérisé par le fait que ledit noyau fixe (76) est assujetti à la carcasse (64) de ladite bobine (68) par une pièce élastique (96) conformée en circlips de fixation du noyau et en ressort de rappel dudit verrou (58).

4. Disjoncteur électrique selon l'une quelconque des revendications précédentes, à déclencheur électromagnétique (28) comprenant une bobine (68) entourant un fourreau (70) cylindrique (70) à l'intérieur duquel sont disposés un noyau plongeur (74) coulissant, un noyau fixe (76) et un ressort (86) de rappel dudit noyau plongeur (74), caractérisé par le fait que lesdits noyaux (74, 76), ledit ressort (86) et ledit fourreau (70) constituent un sous-ensemble susceptible d'être assemblé à l'extérieur et d'être inséré en un seul bloc dans ladite bobine (68), ledit noyau fixe (76) et ledit fourreau (70) comportant des moyens (90) de solidarisation par encliquetage.

## Patentansprüche

1. Miniaturselbstschalter mit einem Gussgehäuse bestehend aus:
- einer Unterbrechungskammer (30), die von zwei Lichtbogenleitelektroden (38, 40) umrahmt ist, welche einen bei der Trennung zwischen den Kontakten (20, 33) gezogenen Lichtbogen auffangen,
-einem elektromagnetischen Auslöser (28) mit einer Spule (68) und einem Tauchkern (74), der eine Auslöseklinke (58) beim Entstehen eines Fehlers zur automatischen Öffnung der genannten Kontakte (20, 22) steuert,
- einer an dem Tauchkern (74) gekuppelten Antriebsstange (80), die auf den beweglichen Kippkontakt (20) zur Beschleunigung der Bewegung des beweglichen Kontaktes nach der Offenstellung, beim Ansprechen der Spule (68) des Auslösers (28), wirkt,
-und einer Gleitführungshülse (70) des Tauchkernes (74), dadurch gekennzeichnet, dass der genannte Tauchkern (74) eine allgemeine Fass oder Spitzbogenform aufweist, dessen Durchgangsspalte für die durch die Schnellbewegung des Tauchkernes (74) im Innern der Hülse (70) durch Kolbeneffekt komprimierte Luft frei lässt und eine beschränkte Kippbewegung des Kernes im Innern der Hülse (70) während der Öffnungsbewegung des beweglichen Kippkontaktes (20) ermöglicht.

2. Elektrischer Schalter nach Anspruch 1, mit einer innen zylinderförmigen Hülse (70) dadurch gekennzeichnet, dass der Bauch des fassförmigen Kernes (74) einen rechteckigen Querschnitt zur Bildung von Durchgängen zwischen dem Kern (74) und der kreisförmigen Hülse (70) aufweist.

3. Elektrischer Schalter nach Anspruch 1 oder 2, mit einem mit dem beweglichen Tauchkern (74) zusammenwirkenden und in dem Hülsenende (70) eingesteckten festen Kern (76), dadurch gekennzeichnet, dass der genannte feste Kern (76) an dem Spulenrumpf (64) durch ein elastisches, die Zurückziehfeder der Klinke (58) und einen Kernbefestigungsclip bildendes Stück (96) befestigt ist.

4. Elektrischer Schalter nach irgendeinem der vorhergehenden Ansprüche, mit einem elektromagnetischen Auslöser (28), der eine die Zylinderhülse (70) umgebende Spule (68) aufweist, wobei im Innern ein Gleittauchkern (74), ein fester Kern (76) und eine Zurückziehfeder (86) des Tauchkernes (74) aufgestellt sind, dadurch gekennzeichnet, dass die genannten Kerne (74, 76), Feder (86) und Hülse (70) ein aussen zusammensetzbares Unterteil bilden, das in einem Stück in die Spule (68) einsetzbar ist, wobei der feste Kern (76) und die genannte Hülse (70) Zusammenklinkelemente (90) aufweisen.

## Claims

1. Miniature electric circuit breaker with moulded casing comprising:
- a cut off chamber (30) enclosed by two electrodes (38, 40) to guide the arc, disposed to pick up an arc drawn between contacts (20,
22) when they get separated, - an electromagnetic trip device (28) having a coil (68) and a plunger (74) controlling a release latch (58) when a fault occurs to induce the automatic opening of said contacts (20, 22),
- an actuation rod (80) coupled to the plunger (74) and acting on a rotating moving contact (20) to accelerate the shift of the moving contact (20) toward the opening position when the coil (68) of said trip device (28) is excited,
- and a sleeve (70) to guide in translation the plunger (74), characterized in that said plunger (74) presents a general form of a barrel or a rib accommodating gaps for the compressed air passage by the piston effect generated when the plunger (74) moves quickly inside the sleeve (70) and allowing a limited motion of the plunger rotation inside the sleeve (70) during the opening travel of the rotating moving contact (20).

2. Electric circuit breaker according to claim 2, with sleeve (70) having a cylindrical inner shape, characterized in that the barrel shaped bulge of the plunger (74) presents a square section to accommodate ways between the plunger (74) and the circular outline of the sleeve (70).

3. Electric circuit breaker according to claim 1 or 2, having a fixed core (76) cooperating with the moving plunger (74) and inserted in the sleeve (70) end, characterized in that said fixed core (76) is fastened to the frame (64) of said coil (68) by an elastic part (96) shaped as fastening circlips of the core and as pull-off spring of said latch (58).

4. Electric circuit breaker according to any of the former claims, having an electromagnetic trip device (28) comprising a coil (68) surrounding a cylindrical sleeve (70) inside which are disposed a sliding plunger (74), a fixed core (76) and a pull-off spring (86) of said plunger (74), characterized in that said cores (74, 76), said spring (86) and said sleeve (70) build a sub-group likely to be assembled outside and to be inserted in a single block in said coil (68), said fixed core (76) and said sleeve (70) comprising fastening means (90) by indexing mechanism.
